# EUROPÄISCHE PATENTSCHRIFT

(11) **EP 1 040 311 B1**
(45) Veröffentlichungstag und Bekanntmachung des Hinweises auf die Patenterteilung: **20.03.2002**
(21) Anmeldenummer: 98965613.7
(22) Anmeldetag: 15.12.1998
(51) Int. Cl.: F42B 3/13

(54) **INTEGRIERTE SCHALTUNGSANORDNUNG ZUM AUFHEIZEN VON ZÜNDMATERIAL SOWIE VERWENDUNG EINER SOLCHEN INTEGRIERTEN SCHALTUNGSANORDNUNG**
INTEGRATED CIRCUIT ARRANGEMENT FOR HEATING IGNITION MATERIAL AND USE OF THIS INTEGRATED CIRCUIT ARRANGEMENT
CONFIGURATION DE CIRCUIT INTEGRE DESTINEE AU CHAUFFAGE D'UN MATERIAU D'AMORCAGE ET UTILISATION D'UNE TELLE CONFIGURATION DE CIRCUIT INTEGRE

(30) Priorität: 18.12.1997 DE 19756563
(43) Veröffentlichungstag der Anmeldung: 04.10.2000
(73) Patentinhaber: SIEMENS AKTIENGESELLSCHAFT, 80333 München (DE)
(72) Erfinder: ROTHLEITNER, Hubert, A-9500 Villach (AT); WAGNER, Ekkehart-Peter, D-93077 Bad Abbach (DE); BELAU, Horst, D-84085 Langquaid (DE); SWART, Marten, D-93083 Obertraubling (DE); KÖSTERS, Stefan, D-81735 München (DE)
(86) Internationale Anmeldenummer: DE9803672
(87) Internationale Veröffentlichungsnummer: WO9932846

(56) Entgegenhaltungen:
- DE-A- 3 537 820
- DE-A- 19 653 115
- GB-A- 2 190 730
- US-A- 4 831 933
- US-A- 4 843 964
- US-A- 4 976 200

## Beschreibung

Integrierte Schaltungsanordnung zum Aufheizen von Zündmaterial sowie Verwendung einer solchen integrierten Schaltungsanordnung.

Die Erfindung betrifft eine integrierte Schaltungsanordnung zum Aufheizen von Zündmaterial sowie eine Verwendung einer solchen integrierten Schaltungsanordnung.

Eine in einer älteren Patentanmeldung (DE 197 02 118) vorgeschlagene integrierte Schaltungsanordnung zum Aufheizen von Zündmaterial enthält ein Siliziumsubstrat mit einer hochdotierten Heizzone als Zündwiderstand. Der Bereich der Heizzone weist einen geringeren Querschnitt auf als der übrige Bereich des Siliziumsubstrats.

Weiterhin ist aus der US 4 831 933 eine integrierte Schaltungsanordnung zum Aufheizen von Zündmaterial bekannt, die ein Heizelement in Form eines, auf einem Siliziumsubstrat aufgebrachten, Polysiliziumstreifens aufweist. Eine Aussparung des Siliziumsubstrats im Bereich des Heizelements soll einen Wärmeabfluß von diesem verhindern.

Aufgabe der Erfindung ist es, eine integrierte Schaltungsanordnung zum Aufheizen von Zündmaterial zu schaffen, die weiter die Integration einer Ansteuerschaltung für den Zündwiderstand zuläßt und dennoch einen guten Wärmeübergang vom Zündwiderstand zum Zündmaterial erlaubt.

Die Erfindung wird gelöst durch die Merkmale des Patentanspruchs 1. Eine vorteilhafte Verwendung der erfindungsgemäßen integrierten Schaltungsanordnung wird in Patentanspruch 5 angegeben. Vorteilhafte Weiterbildungen der Erfindung sind durch die Unteransprüche gekennzeichnet.

Die Erfindung und ihre Weiterbildungen werden anhand der Ausführungsbeispiele in den Zeichnungen näher erläutert. Es zeigen:
- Figur 1: ein elektrisches Ersatzschaltbild eines Anzünders zum Auslösen eines Insassenschutzmittels eines Kraftfahrzeugs, und
- Figur 2: ein Schichtenmodell einer erfindungsgemäßen integrierten Schaltungsanordnung.

Figur 1 zeigt ein elektrisches Ersatzschaltbild eines Anzünders, der insbesondere zum Auslösen eines Insassenschutzmittels in einem Kraftfahrzeug verwendet wird. Bei einem solchen Insassenschutzsystem ist vorzugsweise zentral im Fahrzeug ein Steuergerät angeordnet, das über eine Busleitung mit Anzündern von Insassenschutzmitteln wie Airbag, Gurtstraffer, etc. verbunden ist. Erkennt das Steuergerät beschleunigungs- oder karosserieverformungsabhängig einen Aufprall, so werden über entsprechende Zündbefehle ausgewählte Anzünder aktiviert. Jeder Anzünder ist dabei in einem Gasgeneratorgehäuse angeordnet, welches beispielsweise in einen zusammengefalteten Airbag mündet. Eine Steuerschaltung 1 des Anzünders wertet über die Busanbindung 2 empfangene Nachrichten aus und beaufschlagt einen mit ihr elektrisch verbundenen Zündwiderstand 3 mit einem ausreichend großem Stromimpuls. Die Energie wird dabei von einem Zündkondensator 4 geliefert und über eine steuerbare Leistungstufe 11 an den Zündwiderstand 3 weitergeleitet. Steuerschaltung 1, Zündwiderstand 3 und Zündkondensator 4 sind dabei in einem Gehäuse des Anzünders untergebracht. Ebenfalls in diesem Gehäuse ist um den Zündwiderstand 3 herum Zündmaterial, z. B. Zündpulver, angeordnet. Bei einem Erhitzen des Zündwiderstands 3 explodiert in Folge des Wärmeübergangs das Zündpulver. Durch die Explosion freiwerdende Energie veranlaßt Tabletten des Gasgenerators, Gas freizusetzen, das in den gefalteten Airbag ausströmt und damit ein Aufblasen des Airbags verursacht.

Figur 2 zeigt ein Ausführungsbeispiel der erfindungsgemäßen integrierten Schaltungsanordnung, die zum Aufheizen von Zündmaterial vorgesehen ist. Sie enthält den Zündwiderstand und die Steuerschaltung nach Figur 1 auf einem gemeinsamen Halbleitersubstrat. Eine Halbleiterschicht Si, vorzugsweise ein Siliziumsubstrat, enthält Bauelemente der Steuerschaltung in Form von dotierten Bereichen n/p. Getrennt durch eine Isolierschicht SiO₂/1, die vorzugsweise als Siliziumoxidschicht ausgebildet ist, ist eine weitere Halbleiterschicht Ps, vorzugsweise eine Polysiliziumschicht, auf der Halbleiterschicht Si aufgebracht. Anstelle der Polysiliziumschicht Ps kann jede andere elektrisch leitende Schicht mit einem Ohmschen Widerstand verwendet werden. Die Polysiliziumschicht Ps dient zum elektrischen Verbinden der in der Halbleiterschicht Si angeordneten Bauelemente. Dazu sind nicht eingezeichnete Durchkontakierungen von der Polysiliziumschicht Ps durch die Isolierschicht SiO₂/1 zur Halbleiterschicht Si vorgesehen. Darüber hinaus können Ohmsche Widerstände oder beispielsweise Kondensatorelektroden durch die Polysiliziumschicht Ps realisiert werden.

Jeweils durch Isolierschichten SiO₂/2, SiO₂/3, SiO₂/4 voneinander getrennt sind elektrisch leitende Schichten Alu1, Alu2, und Alu3 auf der Polysiliziumschicht Ps angebracht. Diese elektrisch leitenden Schichten Alu1, Alu2, Alu3 dienen zum elektrischen Kontaktieren der Steuerschaltung. Dazu sind nicht eingezeichnete vertikale Durchkontaktierungen bis zur Polysiliziumschicht und zur Halbleiterschicht erforderlich. Diese elektrisch leitenden Schichten Alu1, Alu2, Alu3 sind vorzugsweise aus Aluminium hergestellt.

Erfindungsgemäß enthält also die integrierte Schaltungsanordnung nach Figur 2 nicht nur die Steuerschaltung für den Zündwiderstand des Anzünders, sondern auch den Zündwiderstand selbst. Er ist durch einen Bereich Zb der Polysiliziumschicht Ps realisiert. Der Zündbereich Zb in der Polysiliziumschicht Ps ist derart ausgelegt, daß er vorzugsweise einem Ohmschen Widerstandswert von 1-20 Ohm aufweist. Im Zündbereich Zb ist die Polysiliziumschicht in ihrem Querschnitt verjüngt. Durch eine derartige Formgebung der Polysiliziumschicht Ps entsteht im Zündbereich Zb ein Zündelement in Form einer Heizwiderstandsbrücke. Die derart verjüngte Stelle stellt sicher, daß elektrische Energie in Form eines aus einem Kondensator über die verjüngten Stelle fließenden Stroms genau an dieser verjungten, niederohmigen Stelle in Wärmeenergie umgesetzt wird und dadurch ein an/bei diesem verjüngten Bereich angeordnetes Zündmaterial/Zündpulver zum Explodieren gebracht wird. Der Zündbereich kann dazu in seiner Breite oder Höhe verjüngt ausgebildet sein. In jedem Fall ist die Querschnittsfläche der Polysiliziumschicht im verjüngten Bereich - also in dem Bereich, in dem die Heizwirkung erzielt werden soll - geringer als in dem Bereich, in dem die Polysiliziumschicht vornehmlich als Verdrahtungsschicht wirkt.

Erfindungsgemäß weisen die elektrisch leitenden Schichten Alu1, Alu2 und Alu3 und die Isolierschichten SiO₂/3 und SiO₂/4 im Zündbereich Zb Aussparungen As auf. Diese Aussparungen As sind erforderlich, um einen guten Wärmeübergang vom in der Polysiliziumschicht Ps realisierten Zündwiderstand zum Zündmaterial Zp zu gewährleisten. Im Ausführungsbeispiel nach Figur 2 ist dabei die gesamte integrierte Schaltungsanordnung in solches Zündmaterial Zp eingebettet. Dabei ist das Zündmaterial Zp vorzugsweise an die integrierte Schaltungsanordnung insbesondere im Zündbereich Zb angepreßt. Weist die integrierte Schaltungsanordnung lediglich eine elektrisch leitende Schicht Alul auf, so enthält natürlich nur diese elektrisch leitende Schicht die Aussparung As auf.

Das Herstellen der Aussparungen As erfolgt durch Ätzung im Rahmen eines Standard-Halbleiter-Prozesses. Vorzugsweise wird dabei die unmittelbar auf der Polysiliziumschicht Ps angeordnete Isolierschicht SiO₂/2 als Ätzstop für diesen Ätzprozeß verwendet. Die durch Ätzen ausgesparten Bereiche As können mit geringen Toleranzen erstellt und damit genau an den Zündbereich Zb angepaßt werden.

Die Erfindung hat damit den großen Vorteil, daß in einer einzigen integrierten Schaltungsanordnung Zündwiderstand und Steuerschaltung für den Zündwiderstand integriert werden können und gleichzeitig ein guter Wärmeübergang vom Zündpillenwiderstand zum Zündpulver gewährleistet wird. Bei gleichzeitiger aufwandsarmer und toleranzgenauer Erstellung dieses Wärmeübergangs durch das Ausbilden der Aussparungen in Folge von Standard-Ätzprozessen.

Wie aus Figur 2 ersichtlich, kann erfindungsgemäß auch ausschließlich oder aber zusätzlich zur Aussparung in der elektrisch leitenden Schicht Alu1 eine Aussparung As in die Halbleiterschicht Si im Zündbereich Zb geätzt werden, um von dieser Seite her eine gute Wärmeanbindung des Zündwiderstandes an das Zündmaterial Zp zu gewährleisten. Das Zündmaterial Zp liegt dabei vorzugsweise immer an der Seite an, an der die Aussparung As freigeätzt ist.

Soll die Schaltungsanordnung in Flip-Chip-Technik auf einem Träger angeordnet werden, d.h. wird die Schaltungsanordnung direkt mit Kontaktflächen einer der elektrisch leitenden Schichten auf Gegenkontaktflächen eines Trägers gesetzt, so ist vorteilhafterweise nur die Halbleiterschicht Si mit der Aussparung As versehen. Es wird von der Seite der Halbleiterschicht Si her Zündmaterial Zp an die Schaltungsanordnung angepreßt.

## Patentansprüche

1. Integrierte Schaltungsanordnung zum Aufheizen von Zündmaterial,
- mit einem Zündwiderstand (3) und mit einer Steuerschaltung (1) zum Steuern eines Stromflusses durch den Zündwiderstand (3),
- mit einer Halbleiterschicht (Si) für Bauelemente der Steuerschaltung (1),
- mit einer weiteren Halbleiterschicht (Ps) zum elektrischen Verbinden der Bauelemente, und
- mit einer elektrisch leitenden Schicht (Alu1) zum elektrischen Kontaktieren der Steuerschaltung (1),
- bei der ein Bereich (Zb) der weiteren Halbleiterschicht (Ps) als Zündwiderstand (3) ausgebildet ist,
- bei der die elektrisch leitende Schicht (Alul) und die Halbleiterschicht (Si) in diesem Bereich (Zb) eine Aussparung (As) aufweist, und
- bei der die Schaltungsanordnung in direktem Kontakt zu einem Zündmaterial (Zp) steht.

2. Integrierte Schaltungsanordnung nach Anspruch 1, bei der die Polysiliziumschicht (Ps) von einer Isolierschicht (SiO₂/1) getrennt auf der Halbleiterschicht (Si) angeordnet ist, und bei der die elektrisch leitende Schicht (Alu1) durch eine weitere Isolierschicht (SiO₂/2) getrennt auf der Polysiliziumschicht (Ps) angeordnet ist.

3. Integrierte Schaltungsanordnung nach Anspruch 2, bei der weitere Schichten (SiO₂/3, Alu2, SiO₂/4, Alu3, Pa) auf der elektrisch leitenden Schicht (Alu1) angeordnet sind, und bei der diese weiteren Schichten (SiO₂/3, Alu2, SiO₂/4, Alu3, Pa) in dem Bereich (Zb) eine Aussparung (As) aufweisen.

4. Verwendung einer integrierten Schaltungsanordnung nach einem der vorhergehenden Ansprüche in einem Anzünder zum Auslösen eines Insassenschutzmittels, bei der die Schaltungsanordnung in direktem Kontakt zu dem Zündmaterial (Zp) steht.

5. Verwendung einer integrierten Schaltungsanordnung nach Anspruch 4, bei der das Zündmaterial (Zp) im Bereich des Zündwiderstandes (1) an einer die Polysiliziumschicht (Ps) bedeckenden elektrischen Isolierschicht (SiO₂/2) anliegt.

## Claims

1. Integrated circuit arrangement for heating ignition material,
- having an ignition resistor (3) and a control circuit (1) for controlling a current flow through the ignition resistor (3),
- having a semiconductor layer (Si) for components of the control circuit (1),
- having a further semiconductor layer (Ps) for electrically connecting the components, and
- having an electrically conductive layer (Alu1) for making electrical contact with the control circuit (1),
- in which a region (Zb) of the further semiconductor layer (Ps) is designed as ignition resistor (3),
- in which the electrically conductive layer (Alu1) and the semiconductor layer (Si) have/has a cutout (As) in said region (Zb), and
- in which the circuit arrangement is in direct contact with an ignition material (Zp).

2. Integrated circuit arrangement according to Claim 1, in which the polysilicon layer (Ps) is arranged on the semiconductor layer (Si) in a manner isolated by an insulating layer (SiO₂/1), and in which the electrically conductive layer (Alu1) is arranged on the polysilicon layer (Ps) in a manner isolated by a further insulating layer (SiO₂/2).

3. Integrated circuit arrangement according to Claim 2, in which further layers (SiO₂/3, Alu2, SiO₂/4, Alu3, Pa) are arranged on the electrically conductive layer (Alu1), and in which these further layers (SiO₂/3, Alu2, SiO₂/4, Alu3, Pa) have a cutout (As) in the region (Zb).

4. Use of an integrated circuit arrangement according to one of the preceding claims in an igniter for triggering an occupant protection means, in which the circuit arrangement is in direct contact with an ignition material (Zp).

5. Use of an integrated circuit arrangement according to Claim 4, in which the ignition material (Zp) in the region of the ignition resistor (1) bears on an electrical insulating layer (SiO₂/2) covering the polysilicon layer (Ps).

## Revendications

1. Agencement de circuit intégré servant à élever la température d'une matière d'allumage, comprenant
- une résistance d'allumage (3) et un circuit de commande (1) servant à commander un flux de courant dans la résistance d'allumage (3),
- une couche de semi-conducteur (Si) pour des composants du circuit de commande (1),
- une seconde couche de semi-conducteur (Ps) pour la jonction électrique des composants et
- une couche électriquement conductrice (Alu1) pour la mise en contact électrique du circuit de commande (1),
dans lequel
- un domaine (Zb) de la seconde couche de semi-conducteur (Ps) est réalisé en constituant une résistance d'allumage (3),
- dans ce domaine (Zb), la couche électriquement conductrice (Alu1) et la couche de semi-conducteur (Si) comportent une partie ajourée (As) et
- l'agencement de circuit se trouve en contact direct vis-à-vis d'une matière d'allumage (Zp).

2. Agencement de circuit intégré suivant la revendication 1, dans lequel la couche de polysilicium (Ps) est disposée, en étant séparée par une couche isolante (SiO₂/1), sur la couche de semi-conducteur (Si) et dans lequel la couche électriquement conductrice (Alu1) est disposée, en étant séparée par une deuxième couche isolante (SiO₂/2), sur la couche de polysilicium (Ps).

3. Agencement de circuit intégré suivant la revendication 2, dans lequel d'autres couches (SiO₂/3, Alu2, SiO₂/4, Alu3, Pa) sont disposées sur la couche électriquement conductrice (Alu1) et dans lequel ces autres couches (SiO₂/3, Alu2, SiO₂/4, Alu3, Pa) comportent une partie ajourée (As) dans le domaine (Zb).

4. Utilisation d'un agencement de circuit intégré suivant l'une des revendications précédentes dans un allumeur servant au déclenchement de moyens de protection d'occupant, dans laquelle l'agencement de circuit est situé en contact direct vis-à-vis de la matière d'allumage (Zp).

5. Utilisation d'un agencement de circuit intégré suivant la revendication 4, dans laquelle la matière d'allumage (Zp) est appliquée, dans le domaine de la résistance d'allumage (1), sur une couche électriquement isolante () couvrant la couche de polysilicium (Ps).
